# DEMANDE DE BREVET EUROPEEN

(11) **EP 0 387 112 A1**
(43) Date de publication de la demande: **12.09.1990**
(21) Numéro de dépôt: 90400357.1
(22) Date de dépôt: 09.02.1990
(51) Int. Cl.: A47F 7/19, A47G 25/48

(54) **Cintre de présentation pour articles textiles**

(30) Priorité: 10.02.1989 FR 8901732
(71) Demandeur: EMINENCE S.A., F-30013 Nimes Cédex (FR)
(72) Inventeur: Marlot, Jean-Marc, F-34170 Castelnau le Lez (FR)
(74) Mandataire: Viard, Jean

(57) **Abrégé**

Cintre de présentation d'articles textiles, notamment de sous-vêtements. Selon l'invention, le cintre consiste en un support plan dont les montants présentent chacun un crochet (10) permettant d'immobiliser la ceinture (11) de l'article (12), la partie arrière de celui-ci étant maintenue par une pince.

## Description

La présente invention a pour objet un cintre de présentation pour articles textiles, destiné en particulier, mais non exclusivement, à l'exposition d'un sous-vêtement du type slip.

Le développement des ventes en libre-service conduit à présenter ce genre d'articles, hors de leur emballage, afin que le client éventuel puisse en apprécier les caractéristiques, notamment en ce qui concerne le contact avec la peau.

La présentation à l'intérieur d'un emballage conduit à des ouvertures desdits emballages, ce qui rend certains articles invendables.

La présente invention a pour objet de remédier à cet inconvénient, et de permettre une présentation satisfaisante sur un support, le public pouvant toucher les articles sans qu'ils soient retirés de leur support.

On connaît déjà des cintres permettant l'immobilisation d'un article à l'aide d'une ou plusieurs pinces élastiques et qui permettent de poser différents vêtements sur un même cintre. DE-U-8 629 686 décrit un cintre comprenant un crochet solidaire d'une barre horizontale dont les extrémités sont munies de pinces verticales et horizontales. Mais ce cintre ne permet pas une exposition convenable des articles qui sont mis en vente.

GB-A-2 136 684, décrit également un cintre comprenant deux bras faisant saillie de chaque côté du crochet dont les extrémités présentant des pinces élastiques ce qui permet de disposer sur le cintre différents vêtements et en particulier des slips comme représenté sur la figure 11. Mais les pinces prévues à la partie inférieure, si elles maintiennent le vêtement, ne constituent pas un blocage de celui-ci s'opposant à son dégagement du cintre par une traction vers le bas.

Selon la présente invention, le cintre de présentation, notamment pour articles textiles de bassin incluant une ceinture élastique, comprenant une surface support en forme de plaque sensiblement rectangulaire délimitée latéralement par des montants, des moyens de suspension et au moins une pince conformée à l'intérieur de la plaque support est caractérisé en ce que, sur chacun des montants est prévu un crochet de blocage de la ceinture faisant saillie à partir des montants dans le plan de la plaque.

Ces crochets constituent un verrouillage permettant l'introduction de l'article par un mouvement de translation le long du montant, cet article étant bloqué à l'intérieur desdits crochets. En effet, la ceinture de l'article, incluse à l'intérieur des crochets, est généralement rembourrée, ce qui empêche son dégagement du cintre par une traction.

D'autres caractéristiques et avantages de l'invention apparaîtront au cours de la description qui va suivre de modes particuliers de réalisation, donnés uniquement à titre d'exemples non limitatifs, en regard des dessins qui représentent :
- la figure 1, une vue en plan d'un cintre selon l'invention;
- la figure 2, une vue en coupe verticale du même cintre selon la ligne II-II de la figure 1;
- la figure 3, une vue en perspective par l'arrière, du même cintre portant un article;
- la figure 4, une vue du cintre du côté opposé à celui de la figure 3, et;
- la figure 5, une vue de détail d'un crochet;
- les figures 6 et 7, des vues en plan et en coupe du cintre dans un autre mode de réalisation.

Sur la figure 1, le cintre, fabriqué par exemple par moulage d'une matière plastique transparente telle que du polystyrène, présente une forme générale de plaque rectangulaire. Le support proprement dit 1 est constitué de deux montants verticaux 2a, 2b, réunis par des traverses 3 et 4. La traverse supérieure 4 présente une découpe 5 permettant l'accrochage du cintre sur un support quelconque et, par exemple, sur un présentoir. La partie centrale du cintre 1 présente une pince 6 articulée autour de charnières 7, la pince recouvrant une ouverture 8. Bien entendu, la grande pince 6 peut être remplacée par deux pinces, ou plus, moins larges. Des découpes 9 permettent simplement d'alléger le poids du cintre qui n'a à supporter que des articles relativement légers.

Conformément à l'invention, des crochets de verrouillage 10, font saillie à partir des montants 2a et 2b, dans le plan du cintre. Ces crochets de verrouillage ont pour but de bloquer l'article sur le cintre. Le cintre est constitué par une matière plastique relativement souple qui, par la conformation des crochets 10, permet le passage d'une partie de l'article, et par exemple la ceinture, entre le montant et la partie avant 13 de chacun des crochets. Comme cela est représenté, à échelle agrandie, sur la figure 5, le crochet 10 se déforme pour laisser passer la surépaisseur de la ceinture 11, la surface extérieure du crochet étant inclinée par rapport au montant, pour faciliter le passage de la ceinture 11 du bas vers le haut. Par contre, une fois que l'article est engagé sur les crochets, il est impossible de le sortir en tirant vers le bas. La rigidité dans le plan vertical desdits crochets s'oppose à l'ouverture, et l'article est ainsi verrouillé. Pour présenter l'article dans le public, après introduction de la ceinture au-dessous des crochets 10, on plie l'article 12 latéralement sur l'entre-jambes, et on procède à deux pliages successifs du bas vers le haut. Il est alors possible de soulever la pince 6 et d'introduire la partie pliée au-dessous de cette pince 6. Comme cela apparaît sur la figure 3, l'article reste ainsi maintenu sur le cintre. Toutefois, un client a la possibilité de déplier l'article en ouvrant la pince 6, mais même dans ce cas, l'article reste bloqué sur le cintre par la ceinture.

La figure 4 représente l'autre côté du cintre sur lequel est disposé un article 12, l'article plié présentant une forme sensiblement rectangulaire.

Sur les figures, on distingue une zone 14 permettant l'étiquetage du cintre, en fonction de l'article qui est posé sur ledit cintre, ou l'affichage de la marque du fabriquant.

Bien entendu, pour l'utilisation de l'article, il est possible de désolidariser celui-ci du cintre, en appliquant, sur les crochets 10, une force de pivotement, dans une direction sensiblement perpendiculaire au plan du cintre, qui éloigne les extrémités 13 desdits crochets des montants 2a et 2b, ce qui libère un passage pour la ceinture 11 de l'article 12 monté sur le cintre.

La figure 6 représente une variante de réalisation de l'invention, les mêmes références se rapportant aux mêmes parties que sur la figure 1. Dans ce mode de réalisation la partie inférieure du cintre est ouverte entre les montants 2a et 2b. A l'intérieur du crochet est prévu, de chaque côté du cintre un doigt 16 faisant saillie vers le haut de celui-ci. Le but de ce doigt est d'appliquer la ceinture de l'article contre la face interne du crochet de manière à ce que la partie inférieure de celui-ci forme une chicane. Le doigt 16 maintient également l'article dans le cas où toute la hauteur de la ceinture ne peut pas prendre place à l'intérieur du crochet.

Comme cela apparaît sur la figure 7, la branche élastique 6 de la partie centrale présente à sa partie inférieure un bourrelet circulaire 17 se terminant par un volet déflecteur 18 qui facilite l'introduction des articles en les dirigeant vers le fond de la pince et améliore le maintien de l'entrejambe et des coutures côté lorsque l'article est plié.

## Revendications

1. Cintre de présentation, notamment pour articles textiles de bassin incluant une ceinture élastique (11), comprenant une surface support en forme de plaque (1) sensiblement rectangulaire délimitée latéralement par des montants (2a, 2b), des moyens de suspension (5) et au moins une pince (6) conformée à l'intérieur de la plaque support, caractérisé en ce que, sur chacun des montants (2a, 2b) est prévu un crochet (10) de blocage de la ceinture (11), faisant saillie à partir des montants (2a, 2b) dans le plan de la plaque.

2. Cintre selon la revendication 1, caractérisé en ce que la partie inférieure d'un crochet (10) est en appui élastique sur le montant (2a, 2b) correspondant.

3. Cintre selon la revendication 1, caractérisé en ce que la partie inférieure (13) d'un crochet (10) est écartée du montant (2a, 2b), un doigt (16) faisant saillie vers le haut entre le montant (2a, 2b) et la partie intérieure du crochet (10).

4. Cintre selon l'une des revendications 1 ou 3, caractérisé en ce que la pince (6) est articulée sur des charnières (7) disposées au-dessus d'une ouverture (8).

5. Cintre selon la revendication 4, caractérisé en ce que la pince (6) présente à son extrémité inférieure un volet incliné (18) relié à un bourrelet (17) à section circulaire.

6. Cintre selon l'une quelconque des revendications précédentes, caractérisé en ce qu'il comporte des évidements (9).
